# EUROPÄISCHE PATENTSCHRIFT

(11) **EP 0 132 504 B1**
(45) Veröffentlichungstag und Bekanntmachung des Hinweises auf die Patenterteilung: **10.09.1986**
(21) Anmeldenummer: 84103889.6
(22) Anmeldetag: 07.04.1984
(51) Int. Cl.: F02M 3/07

(54) **Einrichtung zur Regelung der Leerlaufdrehzahl eines Verbrennungskraftstoffmotors**
Device for controlling the idle speed of an internal-combustion engine
Dispositif pour commander la vitesse de ralenti d'un moteur à combustion interne

(30) Priorität: 15.07.1983 DE 3325538
(43) Veröffentlichungstag der Anmeldung: 13.02.1985
(73) Patentinhaber: VDO Adolf Schindling AG, D-60487 Frankfurt (DE)
(72) Erfinder: Wietschorke, Stephan, D-6390 Usingen (DE); Sausner, Andreas, D-6000 Frankfurt/Main (DE)
(74) Vertreter: Könekamp, Herbert, Dipl.-Ing.

## Beschreibung

Die Erfindung betrifft eine Einrichtung zur Regelung der Leerlaufdrehzahl eines Verbrennungskraftstoffmotors nach dem Oberbegriff des Anspruchs 1.

Zur Regelung der Leerlaufdrehzahl werden Einrichtungen verwandt, um eine möglichst geringe Drehzahl, insbesondere in Kraftfahrzeugen einzustellen, die günstige Verbrauchs- und Emissionswerte zur Folge hat. Beim Gleichbleiben der Füllung des Verbrennungskraftstoffmotors können Schwankungen der Leerlaufdrehzahl insbesondere durch unterschiedliche Belastungen auftreten, die durch Hilfsaggregate verursacht sind. Hinzu kommt, daß bei kleiner Leerlaufdrehzahl sich der Betriebszustand eines Verbrennungskraftstoffmotors nahe dem instabilen Drehzahlbereich befindet, in dem bei einer weiteren zusätzlichen Belastung der Motor absterben kann. Deswegen wird der Luftdurchfluß bzw. die Füllung im Leerlauf nicht fest eingestellt, sondern entsprechend den Schwankungen der Leerlaufdrehzahl reguliert. Hierzu wird ein Hubmagnet mit einem Stellstrom beaufschlagt, der unter anderem im Abhängigkeit von der Ist-Drehzahl gebildet wird und der eine solche Verstellung des mit dem Hubmagneten verbundenen Ventilelements bewirkt, daß die Ist-Drehzahl eine vorgegebene Soll-drehzahl weitgehend unabhängig von Störgrößen erreicht. Eine solche Einrichtung mit den Merkmalen des Oberbegriffs ist aus der US-A-4 378 766 bekannt.

Aus der prioritätsgleichen EP-A-0 131 694 ist eine Einrichtung zur Regelung der Leerlaufdrehzahl eines Verbrennungskraftstoffmotors bekannt, der ein elektromechanisches Stellglied mit einer Spule und einer Schubstange aufweist, die an einem Ventilelement angreift.

Zwischen der Schubstange und dem Ventilelement ist eine vorgespannte Entkoppelfeder angeordnet, während an der Schubstange eine Rückstellfeder und an dem Ventilelement eine der Rückstellfeder entgegenwirkende Gegenfeder angreift.

Aus der GB-A-1 104 650 ist ein Magnetventil bekannt, das zwei Spulen aufweist, die beide auf einen gemeinsamen Kern einwirken, wobei den beiden Spulen jeweils eine Rückschlußhülse zugeordnet ist und beide Rückschlußhülsen durch einen Luftspalt getrennt sind.

Ein Magnetventil mit mehreren Spulen, denen jeweils ein Kern zugeordnet ist, wobei alle Kerne auf einer gemeinsamen Schubstange angeordnet sind, ist aus der GB-A-928 997 bekannt. Dabei besteht die Schubstange zwischen den Kernen aus unmagnetischem Material.

Der vorliegenden Erfindung liegt daher die Aufgabe zugrunde, eine Einrichtung der eingangs genannten Gattung so auszubilden, daß die Einrichtung einen mittleren Luftdurchsatz im Leerlaufbetrieb bei ausgefallenem Stellstrom bzw. Hubmagneten mit mechanisch wenig aufwendigen Mitteln gewährleistet, im störungsfreien Betrieb einen weitgehend linearen Verlauf der Kraft/Hubkennlinie und relativ große Stellkräfte ermöglicht sowie eine mechanische Hysterese am Ventilelement vermeidet.

Diese Aufgabe ist durch die in dem kennzeichnenden Teil des Anspruchs 1 angegebene Erfindung gelöst worden.

Die Erfindung beruht auf dem Prinzip, daß zwei magnetische Flüsse durch zwei mit Stellströmen durchflossene Spulen erzeugt werden, die auf ein kraftflußführendes Element, die Schubstange, durch mindestens einen an diesem angebrachten Kern gegenläufig wirkende Kräfte erzeugen. Die von den beiden Spulen erzeugten Flüsse werden durch die ferromagnetischen Teile einschließlich des Kerns oder der Kerne so geführt, daß sie sich gegenseitig möglichst wenig beeinflussen. Durch die derart gegeneinander auf die Schubstange einwirkenden Teilmagnetsysteme werden Nichtlinearitäten durch Luftspaltänderungen oder nicht lineare Magnetisierungskennlinien weitgehend gegenseitig aufgehoben. Deswegen können die Spulen und die den magnetischen Fluß führenden ferromagnetischen Teile so dimensioniert werden, daß in keinem Bereich der ferromagnetischen Teile Sättigung auftritt. Damit lassen sich bei gegebenen Stellströmen verhältnismäßig große, für die Verstellung des Ventilelements nutzbare Stellkräfte erzielen. Im Störungsfalle, wenn die Zufuhr der Stellströme zu den Spulen unterbrochen ist oder diese selbst Defekte aufweisen, stellt sich die Schubstange unter der Wirkung der die Rückstellkraft erzeugenden Mittel selbsttätig ohne weiteres so ein, daß das Ventilelement eine Stellung mittleren Luftdurchsatzes einnimt. Damit verändern im Störungsfalle keine Bauteile ihre Lage in dem magnetischen Kreis, so daß auch insofern keine Unstetigkeiten oder Nichtlinearitäten auftreten können. Vielmehr nimmt die Schubstange und damit das Ventilelement im stromlosen Zustand beider Spulen praktisch die gleiche Stellung ein, wie in dem Fall, in dem die mit Stellströmen beaufschlagten Spulen gleichgroße magnetische Flüsse erzeugen. Es kommt vielmehr zur Verstellung des Ventilelements im normalen By-Pass-Betrieb nur auf das Verhältnis der Stellströme in den beiden Spulen an, die in den ihnen zugeordneten magnetischen Kreisen entsprechende Flüsse hervorrufen.

Die eine der beiden Federn, eine sogenannte - Gegenfeder, steht ohne Zwischenschaltung der Schubstange mit dem Ventilelement in Verbindung, während die zweite der beiden Federn, eine sogenannte Justierfeder, zur Einstellung des mittleren Luftdurchsatzes im Störungsfall an die Schubstange angreift.

Durch diese Anordnung der dritten Feder kann die Schubstange und das Ventilelement zum Vermeiden einer mechanischen Hysterese, die die Einstellung des Ventilelements verfälscht, durch die Erregung der Spulen in Schwingung versetzt werden.

Eine zweckmäßige Ausführungsform der Einrichtung ist in Anspruch 2 angegeben. Sie zeichnet sich durch eine gemeinsame Rückschlußhülse für beide entkoppelte magnetische Kreise aus. Der magnetische Fluß in je einem Kreis wird durch je eine der beiden Spulen erzeugt. Die beiden magnetischen Kreise sind durch den Spalt niedriger Permeabilität zwischen beiden auf der Schubstange vorgesehenen Kerne entkoppelt.

Entsprechend dem Verhältnis der Stellströme durch beide Spulen werden Kräfte in den beiden Kernen gegenüber der Rückschlußhülse erzeugt, die an der Schubstange einander entgegenwirken. Die Schubstange stellt sich demnach nach dem Verhältnis der Stellströme in den Spulen unter Überwindung der Rückstellkräfte ein.

Bei einer vorteilhaften Lagerung der Schubstange in äußeren Stirnseiten der Rückschlußhülse ist die genannte Ausführungsform besonders zweckmäßig, da die Justierung der Lager in der einstückig ausgebildeten Rückschlußhülse ohne weiteren Montage- und Justieraufwand ermöglicht ist.

In der Ausführungsform der Einrichtung mit der gemeinsamen Rückschlußhülse und zwei magnetisch getrennten Kernen ist die Schubstange jedenfalls in dem Abschnitt zwischen beiden Kernen aus Material möglichst niedriger Permeabilität herzustellen, damit die beiden magnetischen Kreise entkoppelt sind. Andererseits ist ein Werkstoff zu wählen oder es sind Zusatzmaßnahmen zu treffen, um den Verschleiß der Schubstange in den Lagerstellen klein zu halten.

Materialgünstiger kann die Schubstange gestaltet sein, wenn sie einen gemeinsamen Kern entsprechend der besonders bevorzugten Ausführungsform nach Anspruch 4 trägt. Hier ist für jede Spule ein gesonderter Rückschluß vorgesehen, der - mit Ausnahme einer Stirnseite, durch die der Kern hindurchtreten kann - weitgehend geschlossen ist. Die magnetische Entkopplung erfolgt dabei durch einen Luftspalt zwischen beiden Rückschlußhülsen. Die Schubstange kann dabei in je einer äußeren Stirnseite der beiden Rückschlußhülsen gelagert sein.

Die Einrichtung kann besonders kompakt dadurch ausgebildet werden, daß je eine der vorgesehene Federn in einer äußeren Stirnseite der Rückschlußhülsen untergebracht ist.

Die Erfindung wird im folgenden anhand einer Zeichnung mit zwei Figuren erläutert. Es zeigt :
Figur 1 einen Längsschnitt durch eine erste Ausführungsform der Einrichtung mit einer gemeinsamen Rückschlußhülse und
Figur 2 einen Längsschnitt durch eine zweite Ausführungsform mit zwei getrennten Rückschlußhülsen.

In Figur 1 ist eine gemeinsame zylindrische Rückschlußhülse mit 1 bezeichnet. Sie weist äußere Stirnseiten 2, 3 auf, die innen in konusförmige Polschuhe 4 und 5 auslaufen. Zur Kennzeichnung der genaueren Formgebung der konusförmigen Polschube wird auf die Zeichnung verwiesen. Die Rückschlußhülse ist innen in der Mitte flansch-förmig verdickt. Der Flansch weist eine zylindrische Ausnehmung 7 auf. Die gesamte zylindrische Rückschlußhülse ist zu einer mittleren Querschnittsebene 8 symmetrisch ausgebildet. Die Rückschlußhülse besteht aus ferromagnetischem Material.

In den äußeren Stirnseiten 2 und 3 ist eine durch das Innere der Rückschlußhülse hindurchreichende Schubstange 9 in Lagern 10 und 11 gelagert. Die Schubstange besteht zumindest im Bereich der Ausnehmung 7 aus nichtmagnetischem Material. Die Schubstange ist in den Lagern 10 und 11 in axialer Richtung verschiebbar und in Figur 1 in einer Mittelstellung dargestellt.

Sie trägt zwei Kerne 12 und 13 ebenfalls aus ferromagnetischem Material. Jeder Kern weist ein dem konusförmigen Polschuh 4 bzw. 5 zugewandtes kegelstumpfförmiges erstes Ende auf und reicht mit einem zweiten Ende in die Ausnehmung 7 hinein.

Je ein Raum 14 bzw. 15, der jeden der beiden Kerne 12, 13 im Inneren der Hülse umgibt, ist im wesentlichen durch eine nicht dargestellte Spule ausgefüllt. Jede Spule kann durch eine ebenfalls nicht dargestellte Regelschaltungsanordnung mit einem Stellstrom beaufschlagt werden. Die Stellströme können dabei die Form getakteter Rechteckpulse haben, deren Taktverhältnisse unabhängig voneinander einstellbar sind. Die Verschiebung der Schubstange entspricht dann dem Verhältnis der Mittelwerte dieser Pulse. Die Tastverhältnisse der Pulse und deren Phasenlage sind frei einstellbar, da in den magnetischen Kreisen der beiden Spulen keine gegenseitige Beeinflussung stattfindet.

Ein in der Zeichnung nicht dargestelltes Ventilelement steht mit einer Koppelstelle 16 in Verbindung. Eine Gegenfeder 17 versucht, das Ventilelement an eine Entkoppelfeder 18 zu drücken, die mit der Schubstange in Reihe geschaltet ist. An dem entgegengesetzten Ende der Schubstange greift eine Justierfeder 19 an, mit der die Mittellage der Schubstange bei stromlosen Spulen und damit die Stellung mittleren Luftdurchsatzes des Ventilelements einjustiert werden kann. Die gleiche mittlere Lage nimmt die Schubstange an, wenn die Stellströme in beiden Spulen gleiche Mittelwerte aufweisen.

Durch die getakteten Pulse der Stellströme wird die Schubstange zu Vibrationen angeregt, welche eine mechanischhysteresefreie Verstellung der Schubstange fördern. Durch die Entkoppelfeder 18 wird diese Schwingung in besonders geeigneter Weise gegenüber dem Ventilelement entkoppelt.

Die Ausführungsform nach Figur 2 weist zwei miteinander fluchtend angeordnete zylindrische Rückschlußhülsen 6 und 20 auf, von denen jede an einer Stirnseite innen einen konusförmigen Polschuh 21 bzw. 22 besitzt. In den beiden Rückschlußhülsen 19 und 20 ist ein gemeinsamer Kern 23 gelagert, der - auch in seinem mittleren Abschnitt - aus ferromagnetischem Material besteht. Beide Rückschlußhülsen sind an ihren den Stirnseiten 24, 25 abgewandten. Seiten mit je einem bis an den Kern heranreichenden Flansch 26 bzw. 27 ausgeformt. Durch die Flansche werden die magnetischen Flußwege im Bereich einer mittleren Querschnittsebene 28 entkoppelt.

In dieser Ausführungsform. ist in der äußeren Stirnseite 25 die Justierfeder 29 raumsparend angeordnet. Analog dazu befindet sich in der äußeren Stirnseite 24 eine Entkoppelfeder 30. Die Schubstange 31 verbindet die Entkoppelfeder mit dem Ventilelement 35, an das eine Gegenfeder 32 angreift.

Die Wirkungsweise dieser in der Mittellage gezeichneten Einrichtung ist im wesentlichen die gleiche wie diejenige der Einrichtung nach Figur 1. Es erfolgt jedoch hier die vorteilhafte Entkoppelung der beiden magnetischen Kreise 33 und 34 außerhalb der Rückschlußhülsen in dem Bereich der mittleren Querschnittsebene. Die magnetischen Flüsse werden wiederum durch je eine nicht dargestellte Spule in einem von dem magnetischen Fluß führenden ferromagnetischen Teilen der Rückschlußhülse praktisch vollständig umschlossenen Raum 36 bzw. 37 erzeugt.

Die Bauweise der Ausführungsform nach Figur 2 kann wegen der weitgehenden Entkopplung der magnetischen Kreise im Bereich der mittleren Querschnittsebene besonders kompakt gehalten werden.

## Patentansprüche

1. Einrichtung zur Regelung der Leerlaufdrehzahl eines Verbrennungskraftstoffmotors durch Beeinflussung der Zylinderfüllung mit einem elektromechanischen Stellglied, das als Hubmagnet ausgebildete elektromagnetische Mittel mit zwei Spulen, mit magnetischen Fluß führenden ferromagnetischen Teilen, mit wenigstens einem durch den Fluß beeinflußbaren Kern (12, 13 bzw. 23) sowie mit einem mit dem Kern (12, 13 bzw. 23) verbundenen, kraftflußführenden Element (9 bzw. 31) zur Einstellung eines Ventilelements entgegen einer Rückstellkraft aufweist, wobei die Spulen bei Beaufschlagung mit zwei Stellströmen in einander entgegengesetztem Sinne auf das kraftflußführende Element (9 bzw. 31) mittels des wenigstens einen Kerns (12, 13 bzw. 23) einwirken, mit zwei auf das kraftflußführende Element (9 bzw. 31) entgegengesetzt wirkenden, die Rückstellkraft erzeugenden Federn (17, 19 bzw. 29, 32), die das Ventilelement bei unterbrochener Stellstromzufuhr zu den Spulen in eine Stellung mittleren Luftdurchsatzes stellen und dort halten, dadurch gekennzeichnet, daß eine dritte Feder (Entkopplungsfeder 18 bzw. 30) zwischen dem kraftflußführenden Element (Schubstange 9 bzw. 31) und dem Ventilelement angeordnet ist, an dem eine der beiden Federn (17 bzw. 32) angreift.

2. Einrichtung nach Anspruch 1, dadurch gekennzeichnet, daß die beiden Spulen in einer gemeinsamen Rückschlußhülse (1) angeordnet sind, die vorzugsweise zu einer mittleren Querschnittsebene (8) symmetrisch angebildet ist, daß jeder Spule je ein ferromagnetischer Kern (12 bzw. 13) zugeordnet ist und daß beide Kerne durch einen Spalt niedriger Permeabilität getrennt sind.

3. Einrichtung nach Anspruch 2, dadurch gekennzeichnet, daß beide Kerne (12, 13) auf einer aus unmagnetischem Material bestehenden Schubstange (9) angebracht sind.

4. Einrichtung nach Anspruch 1, dadurch gekennzeichnet, daß ein gemeinsamer Kern (23) von zwei durch einen Luftspalt (um Querschnittsebene 28) getrennten Rückschlußhülsen (6, 20) umfaßt wird, in denen je eine Spule angeordnet ist.

5. Einrichtung nach einem der vorhergehenden Ansprüche, dadurch gekennzeichnet, daß die Schubstange (9 bzw. 31) in äußeren Stirnseiten der Rückschlußhülse oder -hülsen gelagert ist.

6. Einrichtung nach einem der vorhergehenden Ansprüche, dadurch gekennzeichnet, daß je eine der vorgesehenen Federn (29 bzw. 30) in einer äußeren Stirnseite (2 bzw. 3) der Rückschlußhülse oder -hülsen untergebracht ist.

## Claims

1. Device for controlling the idling speed of an internal combustion engine by influencing the cylinder charge with an electro-mechanical regulating element which comprises electro-magnetic means constructed as a solenoid, with two coils, with ferromagnetic parts conducting magnetic flux, with at least one core (12, 13 ; 23) adapted to be influenced by the flux, and also with a force-transmitting element (9 ; 31) connected to the core (12, 13 ; 23) for adjustment of a valve element in opposition to a restoring force, wherein when acted upon by two regulating currents the coils act in opposite directions to one another on the force-transmitting element (9 ; 31) by means of at least one of the cores (12, 13 ; 23), with two springs (17, 19; 29, 32) which produce the restoring force and which act in opposite manner on the force-transmitting element (9 ; 31) and which in the event of interruption in the supply of regulating current to the coils put the valve element into a position of medium air throughflow and hold it there, characterised in that a third spring (decoupling spring 18 ; 30) is arranged between the force-transmitting element (push rod 9 ; 31) and the valve element, on which one of the two springs (17 ; 32) acts.

2. Device according to claim 1, characterised in that the two coils are arranged in a common return sleeve (1) which is preferably constructed symmetrically with respect to a central cross-sectional plane (8), that a ferromagnetic core (12 : 13) is associated with each coil, one core to each, and that both cores are separated by a low- permeability grap.

3. Device according to claim 2, characterised in that the two cores (12, 13) are arranged on a push rod (9) made of non-magnetic material.

4. Device according to claim 1, characterised in that a common core (23) is surrounded by two return sleeves (6, 20) which are separated by an air gap (about the cross-sectional plane 28) and in each of which a coil is arranged.

5. Device according to one of the preceding claims, characterised in that the push rod (9 ; 31) is mounted in the outer ends of the return sleeve or sleeves.

6. Device according to one of the preceding claims, characterised in that each one of the provided springs (29 ; 30) is arranged in a respective outer end (2 ; 3) of the return sleeve or sleeves.

## Revendications

1. Dispositif pour régler la vitesse angulaire de ralenti d'un moteur à combustion interne, en influençant le taux d'admission des cylindres à l'aide d'un organe de manoeuvre électromécanique comprenant des moyens électromagnétiques réalisés sous la forme d'un aimant de levage et comportant deux bobines, des pièces ferromagnétiques conduisant un flux magnétique, au moins un noyau (12, 13 ou 23, respectivement) pouvant être influencé par ledit flux, ainsi qu'un élément (9 ou 31, respectivement) relié audit noyau (12, 13, ou 23, respectivement) et agissant en tant que vecteur de forces en vue d'ajuster un élément obturateur à l'encontre d'une force de rappel, dispositif dans lequel les bobines, lorsqu'elles sont soumises à l'action de deux courants de réglage, agissent dans des sens opposés sur l'élément vecteur de forces (9 ou 31, respectivement) au moyen du noyau (12. 13 ou 23, respectivement) prévu au minimum, ledit dispositif présentant en outre deux ressorts (17, 19 ou 29, 32) qui développent la force de rappel et agissent dans des sens opposés sur l'élément vecteur de forces (9 ou 31, respectivement), lesdits ressorts amenant et maintenant à une position de débit d'air moyen ledit élément obturateur lorsque l'alimentation des bobines en courant de réglage est interrompue, dispositif caractérisé par le fait qu'un troisième ressort (ressort de découplage 18 ou 30, respectivement) est intercalé entre l'élément vecteur de forces (biellettes 9 ou 31, respectivement) et l'élément obturateur avec lequel l'un des deux ressorts (17 ou 32, respectivement) est en prise.

2. Dispositif selon la revendication 1, caractérisé par le fait que les deux bobines sont disposées dans une douille commune de réaction (1) réalisée, de préférence, symétrique par rapport à un plan médian transversal (8) ; par le fait qu'un noyau ferromagnétique respectif (12 ou 13, respectivement) est affecté à chaque bobine ; et par le fait que les deux noyaux sont séparés par un interstice de faible perméabilité.

3. Dispositif selon la revendication 2, caractérisé par le fait que les deux noyaux (12, 13) sont implantés sur une biellette (9) constituée d'un matériau non magnétique.

4. Dispositif selon la revendication 1, caractérisé par le fait qu'un noyau commun (23) est entouré par deux douilles de réaction (6. 20) qui sont séparées par un entrefer (autour du plan transversal 28), et dans lesquelles est disposée une bobine respective.

5. Dispositif selon l'une des revendications précédentes, caractérisé par le fait que la biellette (9 ou 31, respectivement) est montée dans des faces extrêmes externes de la ou des douilles de réaction.

-6. Dispositif selon l'une des revendications précédentes, caractérisé par le fait que chacun des ressorts prévus (29 ou 30, respectivement) est incorporé dans une face extrême externe (2 ou 3, respectivement) de la ou des douilles de réaction.
